# EUROPÄISCHE PATENTSCHRIFT

(11) **EP 2 422 322 B1**
(45) Veröffentlichungstag und Bekanntmachung des Hinweises auf die Patenterteilung: **07.09.2016**
(21) Anmeldenummer: 10719906.9
(22) Anmeldetag: 20.04.2010
(51) Int. Cl.: G07D 7/12

(54) **VORRICHTUNG UND VERFAHREN ZUR MERKMALSERKENNUNG VON WERTSCHEINEN**
DEVICE AND METHOD FOR DETECTING CHARACTERISTICS OF SECURITIES
DISPOSITIF ET PROCÉDÉ POUR DÉTECTER DES CARACTÉRISTIQUES DE BILLETS DE VALEUR

(30) Priorität: 21.04.2009 DE 102009017986
(43) Veröffentlichungstag der Anmeldung: 29.02.2012
(73) Patentinhaber: Beb Industrie-Elektronik AG, 3400 Burgdorf (CH)
(72) Erfinder: SCHRECKENBERG, Andreas, 59929 Brilon (DE)
(74) Vertreter: Geitz Truckenmüller Lucht
(86) Internationale Anmeldenummer: PCT/EP2010/002403
(87) Internationale Veröffentlichungsnummer: WO 2010/121779

(56) Entgegenhaltungen:
- DE-A1- 10 239 227
- US-A1- 2005 186 710
- US-A1- 2006 104 103
- US-A1- 2006 192 761

## Beschreibung

Die Erfindung geht aus von einer Vorrichtung und einem Verfahren zur Erkennung von Merkmalen eines flachen Gegenstands, insbesondere eines Wertscheins.

Derartige Vorrichtungen werden bei der Überprüfung von flachen Gegenständen eingesetzt. Hierzu zählen beispielsweise das Erkennen, Kontrollieren, Verifizieren und Prüfen der Echtheit von Gegenständen und das Identifizieren von Fälschungen. Zu den Gegenständen zählen insbesondere Wertscheine oder Dokumente wie beispielsweise Banknoten, Schecks, Aktien, Papiere mit Sicherheitsaufdruck, Urkunden, Eintrittskarten oder Fahrkarten, Gutscheine, aber auch Kredit- oder Bankomatkarten, Identifikations- oder Zugangskarten. Vorrichtungen zur Erkennung von Merkmalen eines Gegenstandes sind häufig Bestandteil eines aus mehreren Komponenten bestehenden Systems zur Be- und Verarbeitung flacher Gegenstände. Vorrichtungen zur Erkennung von Merkmalen dienen dazu, gefälschte von echten Gegenständen zu unterscheiden. Hierzu sind die Gegenstände mit charakteristischen Merkmalen ausgestattet, die auch als Sicherheitsmerkmale bezeichnet werden. Sie sollen die Fälschung der Gegenstände erschweren und die Überprüfung der Gegenstände unterstützen. Zu den Sicherheitsmerkmalen von Gegenständen zählen beispielsweise das Material des Gegenstands, ein Wasserzeichen, eine spezielle Druckfarbe, insbesondere eine optisch variable Druckfarbe, Hologramme, phosphoreszierende oder fluoreszierende Muster und Sicherheitsfäden. Zur Überprüfung insbesondere optischer Sicherheitsmerkmale sind Vorrichtungen bekannt, die mit einer Transporteinrichtung zum Transport von flachen Gegenständen, mit einer Beleuchtungseinrichtung zur Beleuchtung der transportierten Gegenstände und mit einem Sensor zur Detektion des von dem Gegenstand reflektierten und/ oder emittierten Lichts ausgestattet sind. Als nachteilig erweist sich, dass die Komponenten der Vorrichtung aufwändig und teuer sind, viel Platz beanspruchen und damit den Einsatz auf besondere Anwendungen beschränken.

Aus der DE 102 39 227 A1 ist eine Vorrichtung für die Prüfung von Banknoten bekannt, bei der die Geschwindigkeit jeder einzelnen Banknote während des Erfassens von Prüfdaten ermittelt wird, und bei der die ermittelte Geschwindigkeit bei der Erzeugung von Daten berücksichtigt wird. Hierzu ist die Vorrichtung mit mindestens einem Sensor für die Prüfung der einzelnen Banknoten und mit einer Einrichtung zur Erfassung der Geschwindigkeit einer Banknote ausgestattet. Auf diese Weise sollen durch Schwankungen der Transportgeschwindigkeit der Banknoten verursachte Fehler bei den Daten der Sensoren vermieden werden.

In der US 2006/192761 A1 ist eine optische Computermaus mit Barcode-Lese-Funktion offenbart. Die Computermaus ist mit einem optischen Sensor-Array und einer Bildverarbeitung ausgestattet. Dabei kann von einem Modus, in welchem mittels der Computermaus eine Belegung auf einer Unterlage erfasst wird, in einen Modus, in welchem Barcodes gelesen werden, umgeschaltet werden.

Der Erfindung liegt die Aufgabe zugrunde, eine Vorrichtung und ein Verfahren zur Erkennung von Merkmalen eines flachen Gegenstands zur Verfügung zu stellen, welche eine schnelle und kostengünstige Überprüfung von flachen Gegenständen ermöglichen und dabei ein geringes Baumaß aufweisen.

Diese Aufgabe wird durch eine Vorrichtung mit den Merkmalen des Anspruchs 1 und durch ein Verfahren mit den Merkmalen des Anspruchs 8 gelöst. Die Vorrichtung zeichnet sich dadurch aus, dass sie mit mindestens einem optischen Sensor einer optischen Computermaus ausgestattet ist. Derartige Sensoren haben den Vorteil, dass sie ein Mini-Kamerasystem mit eigener Optik, zweidimensionalem Sensorchip, Analog/Digital-Wandler und Schnittstelle aufweisen. Dabei ist der Sensor in der Lage, Bilder mit hoher Wiederholungsrate aufzunehmen. Diese beträgt beispielsweise zwischen 1.500 und 7.000 Bilder pro Sekunde und mehr. Eine Schnittstelle erlaubt das schnelle Auslesen dieser Bilder, um sie auf das Vorliegen von Merkmalen zu überprüfen. Diese hohe Wiederholungsrate ermöglicht das Erfassen von Banknoten, die mit hoher Geschwindigkeit gegenüber dem optischen Sensor der Computermaus transportiert werden. Derartige hohe Transportgeschwindigkeiten sind in Maschinen zur maschinellen Be- und Verarbeitung von Banknoten üblich, da in kurzen Zeiten hohe Stückzahlen erfasst werden müssen.

Eine typische Bildgröße derartiger Sensoren beträgt beispielsweise zwischen 16 x 16 und 30 x 30 Bildpunkte oder Pixel. Dadurch können hoch aufgelöste und stark vergrößerte Bilder der Gegenstände erzeugt werden. Die Merkmale der Gegenstände werden mittels Bildverarbeitung aus den von dem Sensor aufgenommenen Bildern ermittelt.

Als Merkmale werden beispielsweise die in Transportrichtung des Gegenstands vorne liegende Kante, die in Transportrichtung hinten liegende Kante, die

Transmission oder Reflexion eines Gegenstandes erfasst. Aus diesen Merkmalen kann ermittelt werden, ob ein Gegenstand an dem Sensor vorbei transportiert wurde. Ferner können die Gegenstände gezählt werden. Sicherheitsmerkmale eines Gegenstandes können mit Hilfe sonstiger Sensoren erfasst werden, die speziell an das jeweilige Sicherheitsmerkmal angepasst sind. Dabei muss es sich nicht um einen Computermaus-Sensor handeln. Diese sonstigen Sensoren werden nur dann aktiviert, wenn der Sensor der Computermaus die Anwesenheit eines Gegenstandes registriert. Darüber hinaus können mit dem Computermaus-Sensor optisch erfassbare Merkmale der Gegenstände ermittelt werden. Zu den Merkmalen zählen auch alle physikalischen Eigenschaften eines Gegenstands.

Neben der Erkennung von Merkmalen der Gegenstände ist mit der erfindungsgemäßen Vorrichtung und dem erfindungsgemäßen Verfahren auch eine Qualifizierung verschiedener Qualitätskriterien möglich. Hierzu zählt zum Beispiel das Erkennen eines Klebebandes auf dem Gegenstand, eine Verschmutzung oder Beschädigung des Gegenstands oder ein Verschleiß des Gegenstands.

Der Computermaus-Sensor ist klein und typischerweise in einem geringen Abstand zu den Gegenständen angeordnet. Dies führt zu einem kleinen Baumaß der Vorrichtung.

Nach einer vorteilhaften Ausgestaltung der Erfindung ist die Vorrichtung mit einem Prozessor ausgestattet, der das von dem Sensor erfasste Licht zur Erkennung der Merkmale auswertet. In bevorzugter Weise wandelt der optische Sensor das einfallende Licht in elektrische Signale um. Diese elektrischen Signale werden durch den Prozessor ausgewertet.

Nach einer weiteren vorteilhaften Ausgestaltung der Erfindung ist die Lichtquelle ebenfalls eine Komponente einer optischen Computermaus.

Nach einer weiteren vorteilhaften Ausgestaltung der Erfindung weist die Vorrichtung eine mit einem Microcontroller kompatible Schnittstelle auf. Diese erlaubt das Auslesen der durch den Sensor aufgenommenen Bilder mit hoher Geschwindigkeit.

Nach einer weiteren vorteilhaften Ausgestaltung der Erfindung ist die Lichtquelle eine Licht emittierende Diode LED.

Nach einer weiteren vorteilhaften Ausgestaltung der Erfindung ist die Lichtquelle ein Laser. Dabei kann es sich beispielsweise um einen Diodenlaser handeln. Mit einem Laser lassen sich die Strukturen der flachen Gegenstände mit höherer Genauigkeit auflösen als mit einer LED. Gegenstände mit einfarbiger, glatter und/ oder glänzender Oberfläche können mit Hilfe eines Lasers besser erfasst werden als mit Hilfe einer LED. Der Einsatz von Lasern als Lichtquelle ermöglicht ferner eine Beleuchtung der Gegenstände mit kohärenter Strahlung. Bei einer optisch rauen Oberfläche der Gegenstände mit einer Unebenheit in der Größenordnung der Wellenlänge des Lasers treten Speckle-Muster oder Lichtgranulation auf, die zur Erkennung von Merkmalen der Gegenstände ausgenutzt werden können. Die Vorrichtung kann alternativ oder kumulative mit Laser und LED ausgestattet sein.

Nach einer weiteren vorteilhaften Ausgestaltung der Erfindung sind mehrere Sensoren nebeneinander zu einer mehrkanaligen Sensoreinrichtung angeordnet, so dass ein großflächiges Bild der flächigen Gegenstände aufgenommen werden kann.

Nach einer weiteren vorteilhaften Ausgestaltung des erfindungsgemäßen Verfahrens werden eines oder mehrere Speckle-Muster des Gegenstands ausgewertet. Dabei handelt es sich um körnige Interferenzphänomene, die bei kohärenter Bestrahlung der Oberfläche der Gegenstände auftritt, sofern die Unebenheiten der Oberfläche in der Größenordnung der Wellenlänge sind. Die Auswertung der Speckle-Muster gibt damit Aufschluss über die Oberflächenbeschaffenheit der flachen Gegenstände.

Weitere Vorteile und vorteilhafte Ausgestaltungen der Erfindung sind den Ansprüchen zu entnehmen.

Sämtliche Merkmale der Erfindung können sowohl einzeln als auch in beliebiger Kombination miteinander erfindungswesentlich sein.

## Patentansprüche

1. Vorrichtung zur Erkennung von Merkmalen eines flachen Gegenstandes, insbesondere eines Wertscheins,
mit mindestens einer Lichtquelle, die den Gegenstand mit Licht beleuchtet,
mit mindestens einem Sensor, der das von dem Gegenstand reflektierte und/ oder emittierte Licht erfasst, wobei der Sensor ein Computermaus-Sensor einer optischen Computermaus ist, und ein Mini-Kamerasystem mit eigener Optik, einen zweidimensionalen Sensorchip, einen Analog/ Digital-Wandler und eine Schnittstelle aufweist,
mit einem weiteren Sensor, der zur Erfassung eines Sicherheitsmerkmals des Gegenstands aktiviert wird, wenn der Computermaus-Sensor die Anwesenheit eines Gegenstandes registriert,
mit einer Transporteinrichtung, die den Gegenstand relativ zu der Lichtquelle und dem Sensor in Transportrichtung transportiert.

2. Vorrichtung nach Anspruch 1, **dadurch gekennzeichnet, dass** sie mit einem Prozessor ausgestattet ist, der das von dem Computermaus-Sensor erfasste Licht zur Erkennung der Merkmale auswertet.

3. Vorrichtung nach Anspruch 1 oder 2, **dadurch gekennzeichnet, dass** die Lichtquelle eine Komponente einer optischen Computermaus ist.

4. Vorrichtung nach einem der vorhergehenden Ansprüche, **dadurch gekennzeichnet, dass** sie eine mit einem Microcontroller kompatible Schnittstelle aufweist.

5. Vorrichtung nach einem der vorhergehenden Ansprüche, **dadurch gekennzeichnet, dass** die Lichtquelle eine Licht emittierende Diode LED ist.

6. Vorrichtung nach einem der Ansprüche 1 bis 4, **dadurch gekennzeichnet, dass** die Lichtquelle ein Laser ist.

7. Vorrichtung nach einem der vorhergehenden Ansprüche, **dadurch gekennzeichnet, dass** mehrere Sensoren nebeneinander zu einer mehrkanaligen Sensoreinrichtung angeordnet sind.

8. Verfahren zur Erkennung von Merkmalen eines flachen Gegenstandes, insbesondere eines Wertscheins, **gekennzeichnet durch** folgende Verfahrensschritte:
Transportieren des Gegenstands mit einer Transporteinrichtung in eine Transportrichtung,
Beleuchtung des Gegenstands mit mindestens einer Lichtquelle,
Erfassen des von dem Gegenstand reflektierten und/ oder emittierten Lichts mit einem Computermaus-Sensor einer optischen Computermaus, welche ein Mini-Kamerasystem mit eigener Optik, einen zweidimensionalen Sensorchip, einen Analog/ Digital-Wandler und eine Schnittstelle aufweist,
Umwandeln des erfassten Lichts in ein oder mehrere Signale,
Auswerten der Signale zum Ermitteln der Merkmale des Gegenstands Aktivieren eines weiteren Sensors zur Erfassung von Sicherheitsmerkmalen des Gegenstands, wenn der Computermaus-Sensor die Anwesenheit eines Gegenstands registriert.

9. Verfahren nach Anspruch 8, **dadurch gekennzeichnet, dass** der Gegenstand mit der Lichtquelle einer optischen Computermaus beleuchtet wird.

10. Verfahren nach Anspruch 8 oder 9, **dadurch gekennzeichnet, dass** der Gegenstand mit kohärentem Licht beleuchtet wird.

11. Verfahren nach Anspruch 10, **dadurch gekennzeichnet, dass** eines oder mehrere Speckle-Muster des Gegenstands ausgewertet werden.

## Claims

1. Device for detecting characteristics of a flat object, in particular of a security,
with at least one light source that illuminates the object with light,
with at least one sensor that captures the light reflected and/or emitted by the object, wherein the sensor is a computer mouse sensor of an optical computer mouse and comprises a mini-camera system with its own optical system, a two-dimensional sensor chip, an analog/digital converter and an interface,
with an additional sensor that is activated for capturing a security characteristic of the object when the computer mouse sensor registers the presence of an object,
with a transport device that transports the object relative to the light source and the sensor in a transport direction.

2. Device according to claim 1, **characterized in that** it is furnished with a processor that evaluates the light captured by the computer mouse sensor to detect the characteristics.

3. Device according to claim 1 or 2, **characterized in that** the light source is a component of an optical computer mouse.

4. Device according to one of the previous claims, **characterized in that** it comprises an interface compatible with a microcontroller.

5. Device according to one of the previous claims, **characterized in that** the light source is a light-emitting diode LED.

6. Device according to one of the claims 1 to 4, **characterized in that** the light source is a laser.

7. Device according to one of the previous claims, **characterized in that** a plurality of sensors is arranged next to each other to form a multichannel sensor apparatus.

8. Method for detecting characteristics of a flat object, in particular of a security, comprising the following steps:
Transporting the object with a transport device in a transport direction,
Illuminating the object with at least one light source,
Capturing the light reflected and/or emitted by the object with a computer mouse sensor of an optical computer mouse, the optical computer mouse comprising a mini-camera system with its own optical system, a two-dimensional sensor chip, an analog/digital converter and an interface,
Converting the light captured into one or more signals,
Evaluating the signals to determine the characteristics of the object,
Activating an additional sensor for capturing security characteristics of the object when the computer mouse sensor registers the presence of an object.

9. Method according to claim 8, **characterized in that** the object is illuminated with the light source from an optical computer mouse.

10. Method according to claim 8 or 9, **characterized in that** the object is illuminated with coherent light.

11. Method according to claim 10, **characterized in that** one or more speckle patterns of the object are evaluated.

## Revendications

1. Dispositif pour détecter des caractéristiques d'un objet plat, en particulier d'un billet de valeur,
comprenant au moins une source lumineuse qui projette de la lumière sur l'objet,
comprenant au moins un capteur qui détecte la lumière réfléchie et/ou émise par l'objet, ledit capteur étant un capteur de souris d'ordinateur optique et présentant un système de mini-caméra doté de son propre système optique, une puce de capteur bidimensionnelle, un convertisseur analogique-numérique et une interface,
comprenant un autre capteur qui est activé pour détecter une caractéristique de sécurité de l'objet lorsque le capteur de souris d'ordinateur enregistre la présence d'un objet,
comprenant un dispositif de transport qui transporte l'objet dans la direction de transport par rapport à la source lumineuse et au capteur.

2. Dispositif selon la revendication 1, **caractérisé en ce qu'**il est équipé d'un processeur qui analyse la lumière détectée par le capteur de souris d'ordinateur en vue de la détection des caractéristiques.

3. Dispositif selon la revendication 1 ou 2, **caractérisé en ce que** la source lumineuse est un composant d'une souris d'ordinateur optique.

4. Dispositif selon l'une quelconque des revendications précédentes, **caractérisé en ce qu'**il présente une interface compatible avec un microcontrôleur.

5. Dispositif selon l'une quelconque des revendications précédentes, **caractérisé en ce que** la source lumineuse est une diode électroluminescente DEL.

6. Dispositif selon l'une quelconque des revendications 1 à 4, **caractérisé en ce que** la source lumineuse est un laser.

7. Dispositif selon l'une quelconque des revendications précédentes, **caractérisé en ce que** plusieurs capteurs sont juxtaposés pour constituer un dispositif détecteur multicanal.

8. Procédé pour détecter des caractéristiques d'un objet plat, en particulier d'un billet de valeur, **caractérisé par** les étapes de procédé suivantes :
transport de l'objet au moyen d'un dispositif de transport dans une direction de transport,
éclairement de l'objet par au moins une source lumineuse,
détection de la lumière réfléchie et/ou émise par l'objet au moyen d'un capteur de souris d'ordinateur optique présentant un système de mini-caméra doté de son propre système optique, une puce de capteur bidimensionnelle, un convertisseur analogique-numérique et une interface,
conversion de la lumière détectée en un ou plusieurs signaux,
analyse des signaux pour déterminer les caractéristiques de l'objet activation d'un autre capteur pour détecter des caractéristiques de sécurité de l'objet lorsque le capteur de souris d'ordinateur enregistre la présence d'un objet.

9. Procédé selon la revendication 8, **caractérisé en ce que** l'objet est éclairé par la source lumineuse d'une souris d'ordinateur optique.

10. Procédé selon la revendication 8 ou 9, **caractérisé en ce que** l'objet est éclairé par une lumière cohérente.

11. Procédé selon la revendication 10, **caractérisé en ce qu'**une ou plusieurs figures de speckle de l'objet sont analysées.
